# EUROPÄISCHE PATENTSCHRIFT

(11) **EP 1 249 287 B1**
(45) Veröffentlichungstag und Bekanntmachung des Hinweises auf die Patenterteilung: **17.10.2007**
(21) Anmeldenummer: 02006260.0
(22) Anmeldetag: 20.03.2002
(51) Int. Cl.: B22D 11/08

(54) **Verfahren und Vorrichtung zum Anfahren einer Stranggiessanlage**
Process and device for starting a continuous casting installation
Procédé et dispositif de démarrage d'une installation de coulée continue

(30) Priorität: 11.04.2001 DE 10118096
(43) Veröffentlichungstag der Anmeldung: 16.10.2002
(73) Patentinhaber: SMS Demag AG, 40237 Düsseldorf (DE)
(72) Erfinder: Binder, Winfried, 47623 Kevelaer (DE); Kaiser, Hans-Peter, 40474 Düsseldorf (DE); Schmitz, Wolfgang, 40667 Meerbusch (DE); Fluck, Christian, 40589 Düsseldorf (DE); Schmidt, Peter, 46562 Voerde (DE); Boese, Peter, 47443 Moers (DE)
(74) Vertreter: Klüppel, Walter

(56) Entgegenhaltungen:
- DE-A- 1 921 312
- DE-A- 3 230 183
- DE-B- 1 240 235
- DE-C- 19 643 259
- PATENT ABSTRACTS OF JAPAN vol. 015, no. 443 (M-1178), 12. November 1991 (1991-11-12) & JP 03 189056 A (NIPPON STEEL CORP), 19. August 1991 (1991-08-19)

## Beschreibung

Die Erfindung betrifft ein Verfahren zum Anfahren einer Stranggießanlage, insbesondere für Stahl, umfassend eine Kokille mit einem diese verschließbaren Anfahr-Kaltstrangkopf an einer Kaltstrangkette in Verbindung mit einer Strangführung sowie Mittel zum Ausfördem eines Warmstranges aus der Kokille und zum Trennen der Verbindung zwischen der Kaltstrangkette und dem Warmstrang sowie zu dessen Förderung. Die Erfindung betrifft auch eine Vorrichtung zur Durchführung des Verfahrens.

In Stranggießanlagen, insbesondere zum Vergießen von Stahl, wird bei Beginn eines Angießvorganges die Kokille mit einem Kaltstrangkopf verschlossen. Beim Füllen der Kokille werden Teile des Kaltstrangkopfes vom Stahl umgossen, wodurch eine belastbare Verbindung zwischen Kopf und Gießstrang entsteht. Nach dem Füllvorgang wird der an einer Kette angebrachte Kaltstrangkopf zusammen mit dem gegossenen Gießstrang nach unten aus der Kokille mit Hilfe der Strangführung ausgefördert.

Im Bereich der Strangführung wird die Kaltstrangkette durch Rollen geführt und transportiert. Am Ende der Strangführung, nach Durcherstarrung des Stranges, werden Kaltstrangkopf und Warmstrang voneinander getrennt. Die Trennung kann auf verschiedene Weise erfolgen. In den meisten Fällen besitzt der Kaltstrangkopf eine klauenähnliche Vertiefung, welche beim Angießen mit Stahl ausgegossen wird. Somit entsteht eine hakenförmige Verbindung zwischen dem gegossenen Warmstrang und dem Kaltstrangkopf, wobei am Ende der Strangführung die hakenförmige Verbindung durch Aushebeln, bspw. Hochziehen der Kaltstrangkette, getrennt werden.

Die Geometrie dieser Verbindung muß dabei so ausgeführt sein, dass einerseits ausreichende Zug- und Druckkräfte zwischen Warmstrang und Kaltstrang übertragen werden, andererseits eine sichere Trennung zwischen den beiden Teilen gewährleistet ist. In der Praxis kommt es daher immer wieder vor, dass die Gestaltung der hakenförmigen Verbindung zu Schwierigkeiten beim Ausklinken führt. Auch werden durch die gegossene Verbindung - Warmstrang/Kaltstrang- die Lager der Strangführungsrollen beim Durchziehen der Kette stark belastet.

Das Dokument DE-OS 1 921 312 A1 beschreibt ein Verfahren und eine Vorrichtung zum Stranggießen von Stahl, wobei die untere Öffnung einer gekühlten Durchlaufkokille bei Gießbeginn durch einen Anfahrkopf verschlossen, flüssiger Stahl in die Kokille eingebracht, nach Erstarrung des Stahles eine das Ausziehen ermöglichende Verbindung zwischen Anfahrkopf und dem in der Kokille entstehenden Strang gebildet, der Strang weiter gekühlt, ausgefördert und seine Verbindung mit dem Anfahrkopf gelöst wird.

In dem Dokument wird auf einen Stand der Technik verwiesen, wonach es bekannt ist, den Anfahrkopf mit dem Anfahrstrang hakenartig zu verbinden und diese Verbindung beim Lösen durch seitliches, quer zur Strangachse erfolgendes Verschieben zu trennen. Nachteilig bei diesem Verfahren ist die starre Verbindung eines Teils des Anfahrkopfes durch Verbindungselemente mit dem Warmstrang, wobei dieselben nach dem Trennen im Warmstrang eingegossen bleiben. Zum vollständigen Abtrennen muß dann vorerst der Anfahrkopf vom Warmstrang abgeschnitten und hierauf nach Erkalten des Kopfes die Verbindungselemente vom Kopf gelöst werden. Ein Ausführen dieser Arbeitsgänge während des laufenden Gießbetriebes ist nicht möglich. Dadurch entsteht ein Zeitverlust, weil der gleiche Kopf nicht unmittelbar wieder für den nächsten Guß eingefahren werden kann. Für einen derartigen Arbeitsablauf ergibt sich daher die Notwendigkeit, mehrere Anfahrköpfe für jedes Format bereit zu halten.

Zur Verbesserung der Arbeitsabläufe wird in dem genannten Dokument vorgeschlagen, dass der Anfahrkopf mit dem eingebrachten Stahl in einer eine Dreh-und/oder Kippbewegung ermöglichenden Form teilweise umgossen, eine formschlüssige Verbindung zum Ausziehen gebildet, zum Lösen der Verbindung der Anfahrkopf gedreht und/oder mit seiner Längsachse aus der Richtung der Stranglängsachse gekippt und unter vollständiger Trennung vom Strang aus dessen Förderrichtung entfernt wird.

Das Dokument DE 196 43 259 C1 beschreibt einen Anfahrkopf für Bandgießanlagen. Dieser besteht aus zwei lösbaren Abschnitten, einem Angießabschnitt und einem Verbindungsabschnitt zum Kaltstrang, die in Förderrichtung formschlüssig verbunden sind, wobei die Verbindung durch Kippen lösbar ist.. Zwischen den Abschnitten ist ein parallel zur Förderrichtung federndes Element kraft- und formschlüssig angeordnet.

Die Druckschrift DE 32 30 183 A1 offenbart einen Anfahrstrang für eine Stranggießanlage, wobei der Anfahrstrang im Wesentlichen drei Bereiche aufweist. Bei dem ersten Bereich handelt es sich um Formteile, an welche ein Warmstrang angegossen werden kann. Dieser Bereich weist eine Dichtung auf, um das Auslaufen von Stahlschmelze beim Angießen des Warmstrangs aus der Kokille zu verhindern. An diesen ersten Bereich schließt sich ein mittlerer Bereich in Form eines Anfahrkopfes an, an dessen Stirnseite die Dichtung des ersten Bereiches mit Hilfe einer Spannvorrichtung angedrückt wird. Die Spannvorrichtung besteht aus einer Stange in Form eines Zugankers, die/der an seinem anderen Ende ein Gewinde für eine Spannmutter aufweist, mit dessen Hilfe die Dichtung gegen die gegenüberliegende Stirnseite des Anfahrkopfes gepresst werden kann. Im Bereich der Spannmutter ist ein dritter Bereich in Form einer Anfahrstange an den Anfahrkopf angekoppelt. Beim Betrieb des Anfahrstrangs wird der angegossene Warmstrang mit Hilfe der Anfahrstange aus der Kokille herausgezogen. Sobald der Warmstrang soweit aus der Kokille herausgezogen worden ist, dass er von nachgeschalteten angetriebenen Strangführungsrollen erfasst und weiter ausgezogen werden kann, wird die Anfahrstange (3. Bereich) von dem Anfahrstrangkopf (2. Bereich) durch herausschlagen eines Bolzens getrennt. Der Anfahrstrangkopf kann von dem Warmstrang getrennt werden, indem die Spannmutter abgeschraubt wird. Der erste Bereich des Anfahrstrangs, d.h. die Formteile mit der Dichtung, verbleiben in dem Warmstrang und gehen verloren.

Ausgehend von diesem Stand der Technik liegt der Erfindung die Aufgabe zugrunde, eine alternative Verbindung zwischen den Formteilen und der Dichtung, an die der Warmstrang angegossen wird, und dem Anfahr-Kaltstrangkopf bereit zu stellen, welche einerseits das Übertragen von ausreichenden Zug- und Druckkräften zwischen dem Warmstrang und dem Kaltstrang ermöglicht und andererseits eine sichere Trennung zwischen dem Warmstrang und dem Kaltstrang ohne zeitraubende Nacharbeit gewährleistet.

Diese Aufgabe wird durch den in dem Patentanspruch 1 beanspruchten Gegenstand gelöst. Dieser Gegenstand ist dadurch gekennzeichnet, dass eine den Anfahr-Kaltstrangkopf mit einer Strangführung verbindende Kaltstrangkette vorgesehen ist zum Fördern eines an die Formteile angegossenen Warmstrangs aus der Kokille, dass die Zuganker an ihren den Formteilen gegenüberliegenden Enden Gelenkbolzen aufweisen und dass der Kaltstrangkopf zylinderförmige Ausnehmungen zum Aufnehmen der Gelenkbolzen aufweist und zum Abtrennen des Warmstrangs um wenigstens 90 Grad um die Gelenkbolzen schwenkbar ist, infolge dessen sich der Anfahr-Kaltstrang mit der Kaltstrangkette von den Gelenkbolzen und damit von dem Warmstrang löst.

Die beanspruchte Ausgestaltung der Verbindung zwischen Warmstrang und Kaltstrang, genauer gesagt zwischen den mit dem Warmstrang verbundenen Zugankern und dem Anfahr-Kaltstrangkopf, ermöglicht vorteilhafterweise, dass einerseits ausreichende Zug- und Druckkräfte zwischen dem Warmstrang und dem Kaltstrang übertragen werden können und dass andererseits aber auch eine sichere und Zeit sparende Trennung zwischen den beiden Strängen gewährleistet ist.

Dies wird insbesondere dadurch ermöglicht, dass zum Verbinden der Kaltstrangkette mit dem Warmstrang beim Angießen sowie zum Trennen des Warmstranges vom Kaltstrang der Kaltstrangkopf um einen Drehpunkt zur Ausförderrichtung verschwenkt wird.

Die oben genannte Aufgabe der Erfindung wird weiterhin durch ein Verfahren zum Betreiben der erfindungsgemäßen Vorrichtung gelöst. Die Vorteile dieses Verfahrens entsprechen den oben mit Bezug auf die Vorrichtung genannten Vorteilen.

Einzelheiten, Merkmale und Vorteile der Erfindung ergeben sich aus der nachstehenden Erläuterung eines in den Zeichnungen schematisch dargestellten Ausführungsbeispiels. Es zeigen:
- Figur 1: eine Verbindung einer Kaltstrangkette mit einem Kaltstrangkopf, teilweise im Schnitt und teilweise in Ansicht;
- Figur 2: eine Seitenansicht der Verbindung Warmstrang und Kaltstrangkopf gemäß Fig. 1, teilweise im Schnitt.

Die Zusammenschau der Figuren 1 und 2 zeigt, dass die Kaltstrangkette 1 über einen Steckbolzen 2 mit dem Kaltstrangkopf 3 der Kaltstrangkette verbunden ist. Der Kaltstrangkopf 3 besitzt eine zylinderförmige Ausnehmung 4, in welcher ein mit einem Zuganker 5 versehener Gelenkbolzen 6 drehbar gelagert ist. An einem Ende 7 des Zugankers 5 befindet sich ein Gewinde, welches der Fixierung unterschiedlicher Formteile 8 dient. Den Formteilen zugeordnet ist eine durch diese eingespannte Dichtscheibe 10, welche verhindert, dass beim Angießen Stahlschmelze aus der Kokille nach unten ausläuft.

Der Kaltstrangkopf 3 ist mit seinen Ausnehmungen 4 derart ausgebildet, dass der darin schwenkbar gelagerte Gelenkbolzen 6 um wenigstens 90° relativ zum Kaltstrangkopf geschwenkt werden kann.

Infolge dieser Schwenkung dreht sich der Kaltstrangkopf 3 mit seiner Ausnehmung 11 um den Bolzen 6 und erlaubt dadurch ein Abziehen der Kaltstrangkette 1 senkrecht nach oben in Richtung Y, d.h. senkrecht zum Warmband 9.

Vor dem Angießvorgang wird der Kaltstrangkopf 3 mit den Formteilen 8 und der Dichtscheibe 10 von unten so weit in die Kokille eingefahren, dass die Ausgußöffnung der Kokille hermetisch verschlossen ist. Während des Füllvorganges der Kokille mit Stahlschmelze werden die Formteile 10 eingegossen, so dass eine körperliche Verbindung zwischen Kaltstrangkopf 3 und dem Warmstrang 9 entsteht.

Nachdem die Kokille gefüllt ist, wird der Warmstrang 9 kontinuierlich zusammen mit dem Kaltstrang 1, in Gießrichtung X ausgefördert und durch die Strangführung gestützt. Wenn die Verbindungsstelle Warmstrang/Kaltstrang das Ende der Strangführung erreicht hat, erfolgt die Trennung von Warmstrang 9 und Kaltstrang 1 in der Weise, dass die Kaltstrangkette 1 in Richtung Y gezogen wird, wobei sich der Kaltstrangkopf 3 mit seiner Ausnehmung 11 um den Schwenkbolzen 6 um 90° dreht und infolgedessen der Kaltstrangkopf 3 sich problemloses vom Schwenkbolzen 6 löst und ein problemloses Abziehen der Kaltstrangkette ermöglicht ist. Der Anfang des Warmstranges 9 mit den Befestigungsteilen 5, 6, 7, 8 sowie mit der Dichtscheibe 10 verbleibt am Warmstrang. Diese Teile werden später vom Warmstrang abgetrennt.

### Bezugszeichenliste

- 1: Kaltstrangkette
- 2: Bolzen
- 3: Kaltstrangkopf
- 4: Ausnehmung
- 5: Ankerbolzen
- 6: Gelenkbolzen
- 7: Verschraubung
- 8: Ausgleichscheiben
- 9: Warmstrang
- 10: Dichtscheibe
- 11: Ausnehmung

## Patentansprüche

1. Vorrichtung zum Anfahren einer Stranggießanlage mit einer Kokille, insbesondere zum Gießen von Stahl, umfassend:
einen Anfahr-Kaltstrangkopf (3) zum Verschließen des Austritts der Kokille;
Zuganker (5) an deren in die Austrittsöffnung der Kokille hineinragenden Enden Formteile (8) fixiert sind; und
wobei bei den Formteilen wenigstens eine Dichtscheibe (10) derart unterlegt ist, dass diese ein Auslaufen von Strahlschmelze verhindert;
**dadurch gekennzeichnet,**
**dass** eine den Anfahr-Kaltstrangkopf (3) mit einer Strangführung verbindende Kaltstrangkette (1) vorgesehen ist zum Fördern eines an die Formteile (8) angegossenen Warmstrangs (9) aus der Kokille;
**dass** die Zuganker (5) an ihren den Formteilen gegenüberliegenden Enden Gelenkbolzen (6) aufweisen; und
**dass** der Kaltstrangkopf (3) zylinderförmige Ausnehmungen (4, 11) zum Aufnehmen der Gelenkbolzen (6) aufweist und zum Abtrennen des Warmstrangs (9) um wenigstens 90° um die Gelenkbolzen (6) schwenkbar ist, infolgedessen sich der Anfahr-Kaltstrang (3) mit der Kaltstrangkette (1) von den Gelenkbolzen (6) und damit von dem Warmstrang (9) löst.

2. Verfahren zum Betreiben einer Vorrichtung nach Anspruch 1,
**gekennzeichnet durch**
folgende Schritte:
Verschließen des unteren Austritts der Kokille mit den Formteilen (8) und der Dichtscheibe (10), wobei die Formteile und die Dichtscheibe über die zwischengeschalteten Zuganker (5) **durch** den Anfahr-Kaltstrangkopf (3) abgestützt werden;
Umgießen der Formteile (8) und der Dichtscheibe (10) unter Herstellung einer Verbindung zwischen dem Warmstrang (9) und dem Anfahr-Kaltstrangkopf (3);
Kontinuierliches Fördern des Warmstrangs (9) in Gießrichtung (X) mittels der Strangführung; und
nachdem eine Verbindungsstelle Warmstrang (9) / Anfahr-Kaltstrangkopf (3) das Ende der Strangführung erreicht hat, wird die Kaltstrangkette (1) in Richtung (Y) nach oben gezogen, um den Anfahr-Kaltstrangkopf (3) um wenigstens 90° um den Gelenkbolzen (9) zu schwenken, infolgedessen sich der Anfahr-Kaltstrang (3) mit der Kaltstrangkette (1) von den Gelenkbolzen (6) und damit von dem Warmstrang (9) löst, wobei die Zuganker (5) mit den Gelenkbolzen (6) und die Formteilen zunächst am Warmstrang verbleiben und erst später von diesem abgetrennt werden.

## Claims

1. Device for starting a continuous casting plant with a mould, particularly for casting steel, comprising: a starting cold strip head (3) for closing the outlet of the mould; tie rods (5), to the ends - which project into the outlet opening of the mould - of which shaped parts (8) are fixed; and wherein at least one sealing washer (10) is arranged under the shaped parts in such a manner that this washer prevents the steel melt from running out; **characterised in that** a cold strip chain (1) connecting the start cold strip head (3) with a strip guide is provided for conveying a hot strip (9), which is cast on at the shaped parts (8), out of the mould; that the tie rods (5) have hinge pins (6) at their ends opposite the shaped parts; and that the cold strip head (3) has cylindrical recesses (4, 11) for receiving the hinge pins (6) and, for separation of the hot strip (9), is pivotable through at least 90° about the hinge pins (6), as a consequence of which the start cold strip (3) together with the cold strip chain (1) detaches from the hinge pins (6) and thus from the hot strip (9).

2. Method of operating a device according to claim 1, **characterised by** the following steps: closing the lower outlet of the mould by the shaped parts (8) and the sealing washer (10), wherein the shaped parts and the sealing washer are supported via the interposed tie rods (5) by the start cold strip head (3); casting around the shaped parts (8) and the sealing washer (10) with production of a connection between the hot strip (9) and the start cold strip head (3); continuous conveying of the hot strip (9) in casting direction (X) by means of the strip guide; and after a connecting point of hot strip (9) and start cold strip head (3) has reached the end of the strip guide the cold strip chain (1) is drawn upwardly in direction (Y) so as to pivot the start cold strip head (3) through at least 90° about the hinge pins (9), as a consequence of which the start cold strip (3) together with the cold strip chain (1) detaches from the hinge pins (6) and thus from the hot strip (9), wherein the tie rods (5) together with the hinge pins (6) and the shaped parts initially remain at the hot strip and are separated therefrom only later.

## Revendications

1. Dispositif de démarrage d'une installation de coulée continue, avec une lingotière, notamment pour la coulée d'acier, comprenant :
une tête de fausse barre de démarrage (3) pour fermer la sortie de la lingotière ;
des tirants d'ancrage (5) sur les extrémités saillant dans l'orifice d'entrée de la lingotière desquels sont fixées des pièces moulées (8) ; et
au niveau des pièces moulées, au moins une rondelle d'étanchéité (10) étant insérée de sorte à éviter une coulée de masse d'acier fondue, **caractérisé en ce que**,
une chaîne de fausse barre (1) reliant la tête de fausse barre de démarrage (3) avec un guidage de la barre est prévue pour le transport hors de la lingotière d'une barre chaude (9) coulée sur les pièces moulées (8) ;
les tirants d'ancrage (5) comportent sur leurs extrémités opposées aux pièces moulées des axes d'articulation (6) ;
la tête de fausse barre de démarrage (3) comporte des évidements cylindriques (4, 11) pour loger les axes d'articulation (6)
et pour sectionner la barre chaude (9), elle est susceptible de pivoter d'au moins 90° autour des axes d'articulation (6), suite à quoi, la fausse barre de démarrage (3) avec la chaîne de fausse barre (1) se détache des axes d'articulation (6) et donc de la barre chaude (9).

2. Procédé pour faire fonctionner un dispositif selon la revendication 1, **caractérisé par** les étapes suivantes :
fermeture de la sortie inférieure de la lingotière avec les pièces moulées (8) et la rondelle d'étanchéité (10), les pièces moulées et la rondelle d'étanchéité étant soutenues via les tirants d'ancrage (5) intercalés par la tête de fausse barre de démarrage (3) ;
enrobage par coulée des pièces moulées (8) et de la rondelle d'étanchéité (10) pour créer une liaison entre la barre chaude (9) et la tête de fausse barre de démarrage (3) ;
transport continu de la barre chaude (9) en direction de coulée (X) au moyen du guidage de barre ; et
une fois qu'une zone de liaison barre chaude (9) / tête de fausse barre de démarrage (3) a atteint l'extrémité du guidage de barre, la chaîne de fausse barre (1) est tirée vers le haut, en direction (Y), pour faire pivoter la tête de fausse barre de démarrage (3) d'au moins 90° autour des axes d'articulation (6), suite à quoi, la fausse barre (3) avec la chaîne de fausse barre (1) se détache des axes d'articulation (6) et donc de la barre chaude (9), les tirants d'ancrage (5) restant d'abord sur la barre chaude, avec les axes d'articulation (6) et les pièces moulées et n'étant sectionnés de cette dernière que plus tard.
